# EUROPÄISCHE PATENTANMELDUNG

(11) **EP 1 919 256 A2**
(43) Veröffentlichungstag der Anmeldung: **07.05.2008**
(21) Anmeldenummer: 07118307.3
(22) Anmeldetag: 11.10.2007
(51) Int. Cl.: H04R 25/00

(54) **Hörvorrichtung mit Parameterrücksetzung und entsprechendes Verfahren**

(30) Priorität: 30.10.2006 DE 102006051148
(71) Anmelder: Siemens Audiologische Technik GmbH, 91058 Erlangen (DE)
(72) Erfinder: Heerlein, Markus, Singapore 288408 (SG); Kasztelan, Thomas, 91058 Erlangen (DE); Tan, Bock Swee Joshua, Singapore 540193 (SG)
(74) Vertreter: Maier, Daniel Oliver

(57) **Zusammenfassung**

Hörvorrichtungen und insbesondere Hörgeräte, deren jeweilige Signalverarbeitung durch den Nutzer verstellt werden kann, sollen komfortabler in einen definierten, individuellen Zustand zurückgeführt werden können. Hierzu ist vorgesehen, dass mindestens ein individueller, aktueller Parameterwert für den laufenden Betrieb der Hörvorrichtung in einer ersten Speichereinrichtung (E1) automatisch gespeichert wird. Der mindestens eine individuelle, aktuelle Parameterwert lässt sich auch manuell oder automatisch in einer zweiten Speichereinrichtung ablegen. Falls der Nutzer zu einer früheren Einstellung zurückkehren will, kann er den mindestens einen Parameter der Hörvorrichtung auf den in der zweiten Speichereinrichtung (E2) gespeicherten Parameterwert manuell durch Betätigen eines Tasters (T) zurücksetzen.

## Beschreibung

Die vorliegende Erfindung betrifft eine Hörvorrichtung mit einer Einstelleinrichtung zum Verändern mindestens eines Parameters der Hörvorrichtung, einer ersten Speichereinrichtung zum automatischen Speichern mindestens eines individuellen, aktuellen Parameterwerts für den laufenden Betrieb der Hörvorrichtung und einer zweiten Speichereinrichtung ebenfalls zum Speichern des mindestens einen individuellen, aktuellen Parameterwerts. Darüber hinaus betrifft die vorliegende Erfindung ein entsprechendes Verfahren zum Einstellen einer Hörvorrichtung. Unter dem Begriff "Hörvorrichtung" wird hier allgemein ein tragbares oder nicht tragbares Audiogerät, insbesondere ein Hörgerät, ein Headset oder ein Kopfhörer, verstanden.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Indem-Ohr-Hörgeräte (IdO) und Concha-Hörgeräte bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Die neuesten Entwicklungen gehen dahin, dass Hörgeräte immer mehr individuell trainierbar sind. Dabei erhält der Hörgeräteträger beispielsweise durch interaktive Bedienmöglichkeiten immer mehr Einfluss auf sein Hörgerät bzw. dessen Einstellung. Dies stellt unter Umständen ein Problem dar, wenn der Hörgeräteträger aufgrund der Vielzahl an Einstellmöglichkeiten die Kontrolle über die adaptiven Einstellungen verliert. Dies kann letztendlich dazu führen, dass das Hörgerät vollkommen falsch eingestellt wird.

Aus der Patentschrift DE 42 06 084 C1 ist ein Hörgerät mit einem Mittel zur elektronischen Einstellung eines Übertragungsparameters bekannt. Darüber hinaus ist an dem Hörgerät eine Reset-Schaltung vorgesehen, die auf das Mittel zur elektronischen Einstellung des Übertragungsparameters einwirkt. Mit dieser Reset-Schaltung kann das Mittel in eine Grundstellung (Ausgangsposition) zurückgeschaltet werden. Eine derartige Rückschaltung geschieht insbesondere beim Betätigen eines Ein-/Ausschalters des Hörgeräts. Es ist aber auch möglich, die Reset-Schaltung bei Fehlbedienung eines manuell betätigbaren Schalters auslösen zu lassen. Dadurch kehrt das Hörgerät sowohl bei einer Fehlbedienung als auch beim Einschalten selbsttätig in eine Grundstellung des Übertragungsweges zurück. Derartige Grundeinstellungen sind von anderen elektronischen Geräten bekannt und werden werksseitig fest für bestimmte Gerätetypen vorgenommen sowie in einem dafür vorgesehenen Speicher hinterlegt.

Bei Hörgeräten erfolgt in der Regel eine aufwendige Anpassprozedur, bei der das Hörgerät in seinen zahlreichen Parametern individuell an den Hörschaden bzw. die Wünsche eines Patienten angepasst wird. Ein Rückstellen in eine werkseitige Grundeinstellung kann daher einen sehr großen Verlust bedeuten. Unter Umständen muss der Hörgeräteträger die gesamte Anpassprozedur wieder über sich ergeben lassen.

Die Aufgabe der vorliegenden Erfindung besteht somit darin, das Einstellen einer Hörvorrichtung komfortabler und sicherer zu gestalten.

Erfindungsgemäß wird diese Aufgabe gelöst durch eine Hörvorrichtung mit einer Einstelleinrichtung zum Verändern mindestens eines Parameters der Hörvorrichtung, einer ersten Speichereinrichtung zum automatischen Speichern mindestens eines individuellen, aktuellen Parameterwerts für den laufenden Betrieb der Hörvorrichtung und einer von der ersten Speichereinrichtung verschiedenen zweiten Speichereinrichtung zum Speichern des mindestens einen individuellen, aktuellen Parameterwerts, sowie einer Betätigungseinrichtung zum manuellen Auslösen eines Speichervorgangs des mindestens einen Parameterwerts in der zweiten Speichereinrichtung und einer Rücksetzeinrichtung zum manuellen Rücksetzen des mindestens einen Parameters auf den in der zweiten Speichereinrichtung gespeicherten Parameterwerts.

Darüber hinaus ist erfindungsgemäß vorgesehen ein Verfahren zum Einstellen einer Hörvorrichtung durch Verändern mindestens eines Parameters der Hörvorrichtung und automatisches Speichern mindestens eines individuellen, aktuellen Parameterwerts für den laufenden Betrieb der Hörvorrichtung in einer ersten Speichereinrichtung, sowie Speichern des mindestens einen individuellen, aktuellen Parameterwerts in einer von der ersten Speichereinrichtung verschiedenen zweiten Speichereinrichtung und manuelles Rücksetzen des mindestens einen Parameters auf den in der zweiten Speichereinrichtung gespeicherten Parameterwert.

Das erfindungsgemäße Speichern einer individuellen Einstellung entweder nach einer professionell durchgeführten, individuellen Anpassprozedur oder nach positiv befundener, durch den Hörgeräteträger selbst weiter verfeinerten Einstellung dient quasi als Sicherheitsnetz für ein trainierbares Hörgerät bzw. eine entsprechend trainierbare Hörvorrichtung.

Grundsätzlich kann die Rücksetzeinrichtung einen Schalter oder Taster besitzen, mit der ein so genannter "hard reset" realisiert werden kann. Ein derartiger Reset ist in der Regel immer möglich, auch wenn sich die Software in einem nicht definierten Zustand befindet.

Die Rücksetzeinrichtung kann aber auch mehrere Tasten aufweisen (z. B. Fernbedienung), und das Rücksetzen erfolgt durch eine Tastenkombination softwaregesteuert. Damit ist ein so genannter "soft reset" realisierbar, der von definierten Softwarezuständen aus durchführbar ist.

Die Rücksetzeinrichtung weist gemäß einer weiteren Ausführungsform einen Taster auf, der zum Rücksetzen eine vorgegebene Mindestzeit gedrückt wird. Insbesondere kann hierfür der Programmtaster einer Hörvorrichtung verwendet werden. Dies hat den Vorteil, dass für das Rücksetzen kein spezieller Knopf bzw. Taster oder Schalter an der Hörvorrichtung vorgesehen werden muss.

Vorzugsweise sind die Speichereinrichtungen jeweils mit einem EEPROM bzw. einem Dual-EEPROM realisiert. Damit lassen sich die Speicher wunschgemäß überschreiten.

Die vorliegende Erfindung ist anhand der beigefügten Zeichnungen näher erläutert, in denen zeigen:
- FIG 1: eine schematische Skizze der wesentlichen Bestandteile eines Hörgeräts und
- FIG 2: ein Blockschaltdiagramm eines Hörgeräts mit einer erfindungsgemäßen Rücksetzeinrichtung.

Das nachfolgend näher geschilderte Ausführungsbeispiel stellt eine bevorzugte Ausführungsform der vorliegenden Erfindung dar.

In dem Beispiel von FIG 2 ist die Signalverarbeitungskette eines Hörgeräts durch Blockschaltbilder symbolisch dargestellt. Ein Mikron M nimmt Schallsignale auf und ein nachgeschalteter Vorverstärker PR verstärkt die Ausgangssignale des Mikrofons M zur Weiterverarbeitung. Ein Analog-Digital-Wandler AD wandelt das Signal in ein digitales Signal für den digitalen Signalprozessor DSP um. Zur Signalausgabe wird das Ausgangssignal des digitalen Signalprozessors DSP mit einem Digital-Analog-Wandler in ein analoges Signal gewandelt, mit einem Leistungsverstärker PW verstärkt und schließlich einem Lautsprecher zur elektroakustischen Wandlung zugeführt.

Der digitale Signalprozessor DSP besitzt einen Arbeitsspeicher RAM sowie einen ersten nicht flüchtigen Speicher E1. Dieser Speicher E1 ist hier durch ein EEPROM realisiert, das bei Bedarf gelöscht werden kann. In dem Speicher E1 sind die individuellen Einstellungen gespeichert, die sich beispielsweise nach der Anpassung des Hörgeräts ergeben. Konkret sind Parameter beispielsweise bezüglich der Verstärkung, der Störgeräuschunterdrückung, der Richtmikrofoneinstellungen etc. gespeichert. Da der Speicher nicht flüchtig ist, sind die Speicherinhalte auch nach dem Ausschalten und Wiederanschalten des Hörgeräts unverändert vorhanden.

Der Hörgeräteträger kann seine durch die Anpassung gewonnene Einstellung während des Tragens des Hörgeräts weiter individuell verfeinern bzw. verbessern. Hierzu benutzt er eine an dem Hörgerät vorgesehene Einstelleinrichtung E. Der digitale Signalprozessor DSP speichert jede neue Einstellung in dem Speicher E1 ab, so dass diese Einstellung beim Wiederanschalten des Geräts zur Verfügung steht.

Da es jedoch bei einem Hörgerät eine Vielzahl an Einstellmöglichkeiten gibt, die einen mehrdimensionalen Raum darstellen, kommt es immer wieder vor, dass ein Hörgerät soweit verstellt wird, dass der Hörgeräteträger selbst nicht mehr zu einer für ihn guten Einstellung zurückkehren kann. Daher ist in der erfindungsgemäßen Hörvorrichtung eine zusätzliche Speichereinrichtung E2 vorgesehen, in der eine individuelle Einstellung abspeicherbar ist. Falls der Hörgeräteträger eine Einstellung als gut bzw. besser als vorhergehende Einstellungen befindet, überführt er daher die Einstellwerte aus dem Speicher E1 in den Speicher E2. Diese Übertragung der Speicherwerte löst der Hörgeräteträger über entsprechende Hardware oder Software aus. In FIG 2 ist hierfür der Schalter S symbolisch angedeutet. Während die Daten in dem Speicher E1 je nach Konzeption des Hörgeräts ständig automatisch aktualisiert werden, werden die Daten vom Speicher E1 in den Speicher E2 nur durch manuelle Betätigung des Schalters S übertragen. Dadurch kann sichergestellt werden, dass in dem Speicher E2 nur diejenigen Einstelldaten gespeichert sind, die der Hörgeräteträger bewusst gespeichert hat, wenn er mit einer Einstellung zufrieden ist.

Sobald die Einstellungen über die Einstelleinrichtung E am Hörgerät weiter verändert werden, der Hörgeräteträger mit diesen neuen Einstellungen nicht zufrieden ist und wieder zu einer Einstellung zurückkehren möchte, die er als gut befunden hat, und die im Speicher E2 gespeichert ist, so betätigt er einen Taster T, so dass die Einstelldaten aus dem Speicher E2 in den digitalen Signalprozessor bzw. den Speicher E1 geladen werden (gegebenenfalls ist die Betätigungseinrichtung, hier der Taster T, ein Teil der Einstelleinrichtung).Der Hörgeräteträger kann so zu einer individuellen Einstellung zurückkehren, die er selbst abgespeichert hat bzw. bei der individuellen Anpassprozedur in dem Speicher E2 abgelegt wurde. Diese Art der Wiederherstellung eines Einstellzustands entspricht einem Computer-"recovery mode", bei dem der Computer nach einem schwerwiegenden Datenverlust oder Virusbefall in einen definierten Zustand zurückgesetzt werden kann.

Grundsätzlich gibt es zwei Arten, den erfindungsgemäßen Rücksetzvorgang in der Hörvorrichtung zu implementieren. Zum einen kann die Implementation wie erwähnt durch einen so genannten "hard reset" und zum anderen durch einen "soft reset" erfolgen. In FIG 2 ist die Variante eines "hard reset" angedeutet. Bei einem "soft reset" muss der Hörgeräteträger gegebenenfalls mehrere Tasten gleichzeitig betätigen oder in einer Menüstruktur die entsprechende Anweisung anwählen. Eine spezielle Ausführungsform eines Hörgeräts kann darin bestehen, dass mit dem "hard reset" eine Rückkehr zu einer nichtindividuellen Werkseinstellung, während mit einem "soft reset" eine Rückkehr zu einer individuellen Einstellung möglich ist. Der "hard reset" erlaubt dem Hersteller bei der Fehlersuche einen definierten Grundzustand einzustellen. Der "soft reset" wäre dann eher für den Hörgeräteträger ein Hilfsmittel, das Hörgerät bei der Einstellung mehr oder weniger weit zurückzuführen.

Der zusätzlich zu dem Speicher E1 in dem Hörgerät vorgesehene Speicher E2 kann entsprechend einer anderen Ausführungsform auch automatisch mit Daten befüllt werden. Ein derartiges automatisches Einschreiben von Daten erfolgt in diesem Beispiel dann, wenn der Nutzer eine Einstellung verändert und die letzte gültige Einstellung in den Speicher E2 geschoben wird. Je nach Größe des zusätzlichen Speichers E2 lässt sich so eine Historie der letzten Einstellungen speichern. Auf diese Weise ist es möglich, auch in einem Hörgerät eine so genannte "Undo"-Funktion, wie sie bei Computern bekannt ist, zu implementieren.

Auch wenn die Daten nicht automatisch in dem zusätzlichen Speicher E2 gespeichert werden, ist es möglich, in ihm eine Datenhistorie von Einstellungen abzulegen. So besteht beispielsweise die Möglichkeit, immer dann einen Datensatz in dem Speicher E2 abzulegen, wenn der Schalter S betätigt wird. Der Speicher E2 arbeitet dann beispielsweise nach dem FIFO-Prinzip. Auf diese Weise können beispielsweise die zehn letzten Einstellparameter bzw. Einstellparametersätze abrufbar gespeichert werden.

Der Taster T, mit dem die Einstellung zurückgesetzt werden kann, kann als eigener Knopf am Gerät realisiert sein. Ist zusätzlich ein Knopf für einen "hard reset" vorgesehen, so wird hierfür üblicherweise eine Stelle im Gehäuse der Hörvorrichtung gewählt. Für den "soft reset" wird gegebenenfalls ein Situationstaster der Hörvorrichtung verwendet, der dann für beispielsweise 30 Sekunden gedrückt wird, um den "soft reset" durchzuführen. Damit erhält der Situationstaster, der üblicherweise zum Umschalten in einen Richtmikrofonbetrieb, einen Telefonspulenbetrieb etc. verwendet wird, die zusätzliche Funktion des Rücksetzens der Hörgeräteeinstellungen.

Die Betätigungseinrichtung bzw. der Taster T kann auch Teil der Einstelleinrichtung E sein. In diesem Fall wird bei jedem neuen Einstellen der Hörvorrichtung automatisch der alte Einstellwert in dem Speicher E2 gespeichert, so dass er für einen späteren Abruf zur Verfügung steht. Dies gilt sinngemäß natürlich auch für ganze Parametersätze.

Mit einem Hörgerät entsprechend den oben näher dargestellten Ausführungsbeispielen erhält der Nutzer die Möglichkeit, flexibel und selbständig in Einstellzustände seiner Hörvorrichtung zurückzukehren.

## Patentansprüche

1. Hörvorrichtung mit
- einer Einstelleinrichtung (E) zum Verändern mindestens eines Parameters der Hörvorrichtung,
- einer ersten Speichereinrichtung (E1) zum automatischen Speichern mindestens eines individuellen, aktuellen Parameterwerts für den laufenden Betrieb der Hörvorrichtung und
- einer von der ersten Speichereinrichtung verschiedenen zweiten Speichereinrichtung (E2) zum Speichern des mindestens einen individuellen, aktuellen Parameterwerts,
**gekennzeichnet durch**
- eine Betätigungseinrichtung (S) zum manuellen Auslösen eines Speichervorgangs des mindestens einen Parameterwerts in der zweiten Speichereinrichtung (E2) und
- eine Rücksetzeinrichtung (T) zum manuellen Rücksetzen des mindestens einen Parameters auf den in der zweiten Speichereinrichtung (E2) gespeicherten Parameterwerts.

2. Hörvorrichtung nach Anspruch 1, wobei die Rücksetzeinrichtung (T) mehrere Tasten aufweist, und das Rücksetzen durch eine Tastenkombination softwaregesteuert erfolgt.

3. Hörvorrichtung nach Anspruch 1, wobei die Rücksetzeinrichtung (T) einen Taster aufweist, der zum Rücksetzen eine vorgegebene Mindestzeit gedrückt wird.

4. Hörvorrichtung nach Anspruch 3, wobei zum Rücksetzen ein Programmtaster der Hörvorrichtung für die vorgegebene Mindestzeit betätigt wird.

5. Hörvorrichtung nach einem der vorhergehenden Ansprüche, wobei die Speichereinrichtungen (E1, E2) jeweils als Dual-EEPROM realisiert sind.

6. Verfahren zum Einstellen einer Hörvorrichtung durch
- Verändern mindestens eines Parameters der Hörvorrichtung und
- automatisches Speichern mindestens eines individuellen, aktuellen Parameterwerts für den laufenden Betrieb der Hörvorrichtung in einer ersten Speichereinrichtung (E1),
**gekennzeichnet durch**
- Speichern des mindestens einen individuellen, aktuellen Parameterwerts in einer von der ersten Speichereinrichtung verschiedenen zweiten Speichereinrichtung (E2) und
- manuelles Rücksetzen des mindestens einen Parameters auf den in der zweiten Speichereinrichtung (E2) gespeicherten Parameterwert.

7. Verfahren nach Anspruch 6, wobei das Rücksetzen durch eine Tastenkombination erfolgt.

8. Verfahren nach Anspruch 6, wobei das Rücksetzen durch Drücken eines Tasters für eine vorgegebene Mindestzeit erfolgt.
